# EUROPÄISCHE PATENTSCHRIFT

(11) **EP 1 997 189 B1**
(45) Veröffentlichungstag und Bekanntmachung des Hinweises auf die Patenterteilung: **11.05.2011**
(21) Anmeldenummer: 07702845.4
(22) Anmeldetag: 18.01.2007
(51) Int. Cl.: H01R 13/03, H01R 13/658

(54) **ELEKTRISCHER STECKVERBINDER**
ELECTRICAL PLUG-TYPE CONNECTOR
CONNECTEUR ELECTRIQUE

(30) Priorität: 17.03.2006 DE 102006012337
(43) Veröffentlichungstag der Anmeldung: 03.12.2008
(73) Patentinhaber: Amphenol-Tuchel Electronics GmbH, 74080 Heilbronn (DE)
(72) Erfinder: LANGHOFF, Wolfgang, 71229 Leonberg (DE); KNÖDLER, Michael, 70565 Stuttgart (DE)
(74) Vertreter: Schweiger, Johannes
(86) Internationale Anmeldenummer: PCT/EP2007/000394
(87) Internationale Veröffentlichungsnummer: WO 2007/107196

(56) Entgegenhaltungen:
- EP-A- 1 544 963
- DE-A1- 4 404 909
- DE-A1- 10 211 634
- DE-A1- 10 323 616
- DE-C1- 10 140 685
- FR-A- 2 855 330
- US-A- 5 046 967
- US-A1- 2004 058 582
- US-B1- 6 361 356

## Beschreibung

Die Erfindung betrifft einen elektrischen Steckverbinder gemäß dem Oberbegriff des Anspruchs 1.

Aus der DE 102 11 634 B4 ist ein elektrischer Steckverbinder mit einem buchsenförmigen Kontaktelement bekannt. Der elektrische Steckverbinder ist in einem zweiteiligen Kunststoffgehäuse angeordnet. Die beiden Gehäuseteile sind miteinander verrastbar. Die Gehäuseteile liegen im montierten Zustand an mehreren Stoßflächen aneinander an.

Für eine Vielzahl von Anwendungen, insbesondere im Kfz-Bereich ist eine ausreichende Abschirmung der bekannten Steckverbinder zur Verbesserung der EMV (elektromagnetische Verträglichkeit) notwendig. Zu diesem Zweck werden die bekannten elektrischen Steckverbinder in der Regel mit einer elektrisch leitenden, dicken Hülle umspritzt.

Weitere Steckverbinder sind in der DE 103 23 616 A1, DE 101 40 685 C1, US-A-5 046 967, EP-A-1 544 963, DE 44 04 909 A1, US-B1-6 361 356, FR-A-2 855 330 und US 2004/058582 A1 gezeigt. Die US 2004/058582 A1 offenbart einen koaxialen Steckverbinder mit einem entlang der Längsseite getrennten, abgeschirmten Gehäuse und außenliegenden Stoßflächen.

Der Erfindung liegt die Aufgabe zugrunde, einen elektrischen Steckverbinder mit einer mehrteiligen Kontaktkammer vorzuschlagen, der den Anforderungen an die EMV entspricht, ohne eine Umspritzung mit einer dicken Hülle vorsehen zu müssen.

Diese Aufgabe wird mit den Merkmalen des Anspruches 1 gelöst.

Vorteilhafte Weiterbildungen der Erfindung sind in den Unteransprüchen angegeben.

Der Erfindung liegt der Gedanke zugrunde, die Außenfläche der Kontaktkammer vollständig mit einer dünnen, elektrisch leitenden Schicht zu beschichten. Die Schichtdicke ist klein im Verhältnis zur Dicke der Kontaktkammerwände und beträgt bevorzugt weniger als 1 mm, vorzugsweise nur einige µm. Erfindungsgemäß ist weiter vorgesehen, die Stoßflächen auf der Außenseite der Kontaktkammer mit einem Überlappungswandabschnitt abzuschirmen, der auf seiner den Stoßflächen zugewandten Seite ebenfalls leitend beschichtet ist, vorzugsweise mit der gleichen Schicht wie die Außenfläche der Kontaktkammer. Bevorzugt wird als leitende Schicht eine Metallisierung vorgesehen. Anders ausgedrückt schneidet der Überlappungswandabschnitt eine die Stoßflächen im montierten Zustand aufnehmende Anlageebene, bevorzugt unter einem Winkel von 90°. Mit dem Überlappungswandabschnitt bzw. den Überlappungswandabschnitten werden durch die fertigungstechnisch nicht zu vermeidenden Schlitze zwischen aneinander anliegenden Stoßflächen austretende elektromagnetische Wellen abgefangen und der Eintritt derartiger

Strahlung in die Kontaktkammer hinein wird verhindert oder zumindest erschwert. Der Überlappungswandabschnitt stellt eine Art Labyrinth für elektromagnetische Strahlung dar. Die elektrisch leitend beschichtete Außenfläche der Kontaktkammer hat neben der Abschirmfunktion auch die Funktion der Weitergabe der Schirmung von einem mit dem elektrischen Steckverbinder verbundenen Anschlusskabel zu einer Schnittstelle zu einer mittels des Steckverbinders verbundenen Applikation.

Als buchsenförmiger Kontakt eignet sich insbesondere ein so genannter RADSOK-Kontakt, der insbesondere bei Hochstromanwendungen zum Einsatz kommt. RADSOK-Kontakte sind als skalierbare Komponente verfügbar. Durch die hyperbolische Ausformung des Kontaktes können Kontaktpins radial verklemmend aufgenommen werden.

Der erfindungsgemäße Stecker eignet sich insbesondere für Anwendungen in Kraftfahrzeugen, bevorzugt für Anwendungen in Fahrzeugen mit Hybridantrieb.

Um die Schirmung zur Verbesserung der EMV weiter zu optimieren, ist in Weiterbildung der Erfindung vorgesehen, dass die Stoßflächen mit einer leitenden Schicht, insbesondere aus Metall, beschichtet sind. Auf die seitliche Überlappungswand kann auch bei einer derartigen Ausgestaltung nicht verzichtet werden, da an den beschichteten Stoßflächen, trotz guter Ebenheit, Schlitze entstehen, die als Spaltantennen wirken können. Der bzw. die Überlappungswandabschnitte dienen als EMV-Labyrinth und verhindern, dass elektromagnetische Wellen aus dem Inneren der Kontaktkammer nach außen oder von außen direkt in das Innere der Kontaktkammer gelangen.

Zur Befestigung der Kammerteile aneinander ist bevorzugt ein Rastmechanismus mit federnden Rastarmen vorgesehen. Die Rastarme weisen Rastmittel auf, die mit Gegenrastmitteln an einem anderen Kammerteil verrastbar sind.

Zusätzlich zu der Ausbildung der Arme als Rastarme mit Rastmitteln können die federnden Arme auch als Laschen dienen, die in entsprechende, bevorzugt trichterförmige Aufnahmen im jeweils anderen Kammerteil beim Zusammenstecken der Kammerteile eintauchen. Die Laschen sind bevorzugt ebenfalls an ihrer Anlageseite elektrisch leitend beschichtet, bevorzugt metallisiert. Durch die Federwirkung drücken sich die Laschen gegen die ebenfalls elektrisch leitend beschichtete Wand der Aufnahme und sorgen so für einen elektrischen Kontakt zwischen den Kammerteilen und somit für eine Weitergabe des Schirmkontaktes.

Bevorzugt ist der Steckverbinder mit einem Kragenabschnitt versehen, durch den ein elektrisches Anschlusskabel bzw. die Adern des Anschlusskabels, evtl. mit mindestens einer inneren Isolierung, in das Innere der Kontaktkammer geführt werden, wo sie elektrisch leitend mit der Kontaktbuchse verbunden sind. Die umfangsgeschlossene Schirmung des Anschlusskabels wird außen über den Kragenabschnitt mit vorzugsweise kreisförmigem Außenquerschnitt gestülpt, so dass die Schirmung des Anschlusskabels elektrisch leitend mit der Außenseite der Kontaktkammer verbunden ist.

Um eine dauerhafte elektrische Verbindung, vorzugsweise über einen Umfangswinkel von 360°, zu gewährleisten, ist in Ausgestaltung der Erfindung eine in radialer Richtung federnde Hülse vorgesehen, die die Schirmung des Anschlusskabels radial nach innen auf die Außenfläche des Kragenabschnitts drückt. Bevorzugt besteht die Hülse aus vernickeltem Messing. Aus Kostengründen ist es von Vorteil, die Hülse als Stanz-Biegeteil auszubilden, wobei die federnde Wirkung und damit die Anpresskraft nach radial innen von in Umfangsrichtung beabstandeten Laschen bewirkt wird. Die Laschen drücken die Schirmung des Anschlusskabels auf die Außenseite des Kragenabschnitts.

In Weiterbildung der Erfindung ist eine Federhülse vorgesehen, mit der die Schirmung an die Schnittstelle der Applikation weitergegeben wird. Die Federhülse ist über einen Hals der Kontaktkammer aufgezogen und derart ausgebildet, dass sie sowohl nach radial innen als auch nach radial außen federt. Hierfür sind am Innenumfang sowie am Außenumfang der Federhülse in radialer Richtung federnde Laschen vorgesehen. Neben der Schirmübergabe erfüllt die Federhülse noch die Funktion des Toleranzausgleichs in der Schnittstelle zur Applikation aufgrund der am Außenumfang vorgesehenen federnden Laschen. Bevorzugt ist auch die Federhülse als Stanz-Biegeteil, insbesondere aus vernickeltem Messing, ausgebildet. Im montierten Zustand ist die Federhülse konzentrisch zu der Längsmittelachse des buchsenartigen Kontaktes angeordnet.

Gegenstand der Erfindung ist weiterhin ein Umgehäuse für einen bzw. mit mindestens einem zuvor beschriebenen elektrischen Steckverbinder. Aufgrund des Vorsehens eines Umgehäuses für einen oder mehrere elektrische Steckverbinder wird ein modulares Konzept realisiert. So können zwei-, drei oder mehrpolige Steckverbinder durch die Verwendung der entsprechenden Anzahl von zuvor beschriebenen, insbesondere einpoligen, Steckverbindern in einem gemeinsamen Umgehäuse realisiert werden. Auch der Abstand zwischen den Kontaktkammern der Steckverbinder in dem Umgehäuse und somit das Rastmaß kann auf einfache Weise nur durch eine Anpassung des Umgehäuses verändert werden. Modifikationen an den einzelnen Steckverbindern sind nicht notwendig. Das Umgehäuse stellt die passende Geometrie zur Applikationsschnittstelle dar und dient dazu, die Kontaktkammern der elektrischen Steckverbinder mechanisch zu fixieren und gegen Umgebungseinflüsse zu schützen. So kann auch die zu erreichende Schutzklasse gegen Medieneinwirkungen entsprechend der Applikation gewählt werden.

In Weiterbildung der Erfindung besteht das Umgehäuse aus einem gegenüber einem Unterteil abgedichteten Deckel, wobei Unterteil und Deckel bevorzugt miteinander verrastbar sind.

In Ausgestaltung der Erfindung ist ein Pilotkontakt vorzusehen. Dieser hat in erster Linie eine Sicherungsfunktion. Über den Pilotkontakt soll an eine Auswerte-Elektronik, die nicht Gegenstand der Erfindung ist, rückgemeldet werden, ob der im Umgehäuse angeordnete Steckverbinder gesteckt ist oder nicht. Ist der Steckverbinder gesteckt, schaltet die Elektronik die Last auf die Anschlussleitung. Wird der Stecker unbeabsichtigterweise gelöst, wird über die Elektronik der Lastkreis unterbrochen. Die Elektronik kann bevorzugt in der Applikation, insbesondere einem Elektromotor oder Inverter, untergebracht werden. Gemäß einer einfachen Ausgestaltung ist der Pilotkontakt als Kurzschlussbrücke realisiert. Dies bedeutet, dass der Stromkreis der Auswerteeinschaltung im gesteckten Zustand des Steckverbinders geschlossen und im nicht gesteckten Zustand offen ist.

Gemäß einer vorteilhaften Weiterbildung der Erfindung sind zur Abdichtung der in die Anschlussleitungsöffnungen des Umgehäuses eingeführten Anschlussleitungen gegenüber dem Gehäuse Radialdichtungen mit einer bevorzugt kreisrunden Durchführungsöffnungen für die Anschlussleitungen vorgesehen. Um eine optimale Dichtwirkung zu gewährleisten, weist die Radialdichtung mindestens zwei in axialer Richtung beabstandete Dichtlamellen zur dichtenden, radialen, umfänglichen Anlage an der Anschlussleitung auf. Sollte durch mechanische Einwirkungen die äußere Dichtlamelle einreißen, werden eindringende Medien durch die zweite Dichtlamelle am Eindringen gehindert, usw. Die Dichtlamellen bilden sozusagen ein Labyrinth für die eindringenden Medien.

Die Dichtwirkung wird über eine Radialpressung der Dichtung erreicht, das heißt der Außendurchmesser der Dichtung ist größer als der Durchmesser der Montageöffnung, also der Anschlussleitungsöffnung in dem Gehäuse und/oder der Innendurchmesser der Durchführungsöffnung für die Anschlussleitung ist kleiner als der Durchmesser der Anschlussleitung.

Bevorzugt ist zur Verriegelung des Umsatzgehäuses ein Verschlusshebel vorgehen, der mit dem Umgehäuse verrastbar ist. Der Verriegelungshebel ist um ein Drehgelenk verdrehbar.

Weitere Vorteile und zweckmäßige Ausführungen der Erfindung sind in den weiteren Ansprüchen, der Figurenbeschreibung und den Zeichnungen erläutert. Es zeigen:
- Fig. 1: eine perspektivische Darstellung eines elektrischen Steckverbinders mit Hülse und Federhülse zur Weitergabe des Schirmkontaktes,
- Fig. 2: eine Darstellung des elektrischen Steckverbinders mit angeschlossener geschirmter Leitung gemäß Fig. 1 mit geschnittener Kontaktkammer,
- Fig. 3: eine perspektivische und geschnittene Darstellung der Kontaktkammer,
- Fig. 4: eine perspektivische Ansicht der Hülse,
- Fig. 5: eine perspektivische Ansicht die Federhülse,
- Fig. 6: der Boden eines Umgehäuses für elektrische Steckverbinder mit einem elektrischen Steckverbinder,
- Fig. 7: eine perspektivische Rückansicht des geschlossenen Umgehäuses, und
- Fig. 8: eine perspektivische Darstellung einer Radialdichtung mit mehreren in axialer Richtung beabstandeten Dichtlamellen.

In den Figuren sind gleiche Bauteile und Bauteile mit gleicher Funktion mit den gleichen Bezugszeichen gekennzeichnet.

In Fig. 1 ist ein elektrischer Steckverbinder 1 für Hochstromanwendungen in Hybrid-Fahrzeugen zur Kontaktierung eines Motors oder Inverters gezeigt. Der Steckverbinder 1 umfasst eine Kontaktkammer 2, die aus einem Deckelteil 3 sowie einem Unterteil 4 zusammengesetzt ist. Die Außenfläche 5 des Deckelteils 3 und des Unterteils 4 sind mit einer äußerst dünnen elektrisch leitenden Schicht beschichtet. Diese dient zur Schirmung eines innerhalb der Kontaktkammer 2 in Fig. 2 gezeigten buchsenartigen Kontaktelements 6, das als so genanter RADSOK-Kontakt ausgeführt ist.

Die Kontaktkammer 2 weist eine Einstecköffnung 8 auf, durch die ein pinförmiger Steckkontakt in das Kontaktelement 6 eingeführt werden kann. Die Einstecköffnung 8 ist stirnseitig an einem zylindrischen Halsabschnitt 9 angeordnet, der sich konzentrisch zu der Längsmittelachse 10 des Kontaktelements 6 erstreckt.

Ferner umfasst der Steckverbinder 1 einen Kragenabschnitt 11 (siehe Fig. 3) zur Einführung eines Anschlusskabels 12 (siehe Fig. 2). Am Innenumfang des Kragenabschnitts 11 sind Erhebungen 13 vorgesehen, die zur Zugentlastung des Anschlusskabels 12 dienen, indem sie sich in die innere Isolation 14 des Anschlusskabels 12 verkrallen. Das Anschlusskabel 12 weist eine Ader 15, 16 zum Anschluss des Kontaktelementes 6 auf, die die gequetschte Kontur nach dem Crimpvorgang anstellt. Radial zwischen der inneren Isolierung 14 und einer äußeren Isolierung 17 ist eine umfangsgeschlossene Kabelschirmung 18, insbesondere ein Metallgeflecht, vorgesehen. Dieses ist, wie aus Fig. 2 ersichtlich ist, auf den Kragenabschnitt 11 vollumfänglich aufgeschoben und stellt somit eine elektrisch leitende Verbindung zur Außenfläche 5 des Steckverbinders 1 her. Die Kabelschirmung 18 wird mit einer in Fig. 1 im montierten Zustand gezeigten radial nach innen federnden Hülse 19 von außen auf die Außenseite des Kragenabschnitts 11 gepresst. Die Hülse 19 wird vor der Montage der Anschlussleitung 12 auf diese in axialer Richtung aufgeschoben und nach dem Überstülpen der Kabelschirmung 18 über den Kragenabschnitt 11 in die in Fig. 1 gezeigte Montageposition verschoben. Die als Stanz-Biegeteil aus vernickeltem Messing ausgebildete federnde Hülse 19 ist in Fig. 4 perspektivisch dargestellt. Sie besteht aus einem Umfangsring 20 mit in Umfangsrichtung beabstandeten, nach radial innen umgebogenen federnden Laschen 21. Diese drücken die Kabelschirmung 18 auf den Kragenabschnitt 11.

Die Oberseite 22 der Seitenwand 23 des Unterteils 4 bildet eine erste, ebene Stoßfläche 24, die an einer gegenüberliegenden ebenen zweiten Stoßfläche 25 im montierten Zustand anliegt. Die zweite Stoßfläche 25 ist an einem im Schnitt L-förmigen Abschnitt 26 des Deckelteils 3 ausgebildet. Die Stoßflächen 24, 25 umlaufen den Steckverbinder 1 nahezu vollständig. Zur Optimierung der EMV sind beide Stoßflächen 24, 25 ebenfalls mit einer elektrisch leitenden Schicht versehen.

Wie sich insbesondere aus den Fig. 2 und 3 ergibt, ist auf der Außenseite der Kontaktkammer 2 seitlich von den Stoßflächen 24, 25 ein Überlappungswandabschnitt 27 vorgesehen, der an seiner Innenseite 28, also an der den Stoßflächen 24, 25 zugewandten Seite mit einer elektrisch leitenden Schicht beschichtet ist. Der Überlappungswandabschnitt 27 bildet einen im rechten Winkel zu der Stoßfläche 25 des L-förmigen Abschnitts 26 angeordneten Schenkel. Dieser verläuft parallel zu der Seitenwand 23 des Unterteils 4. Der Überlappungswandabschnitt 27 schneidet eine gedachte, die Stoßflächen 24, 25 aufnehmende Anlageebene E unter einen rechten Winkel.

Das Deckelteil 3 und das Unterteil 4 sind miteinander verrastet. Hierfür sind mehrere beabstandete, einteilig mit dem Deckelteil 3 ausgebildete Rastarme 29 mit nach innen weisenden Rasthaken vorgesehen. Die Rastarme 29 sind federnd ausgebildet und liegen mit ihrer dem Unterteil 4 zugewandten, mit einer elektrisch leitenden Schicht versehenen Innenseite an dem Unterteil 4 an. Über die Innenseiten der Rastarme 29 sowie über die Stoßflächen 24, 25 wird die elektrisch leitende Verbindung zwischen der elektrisch leitenden Beschichtung des Deckelteils zu der elektrisch leitenden Beschichtung des Unterteils 4 hergestellt.

Zusätzlich ist auf jeder Seite des Steckverbinders 1 eine federnde Lasche 30 vorgesehen, die einstückig mit dem Deckelteil 3 ausgebildet ist. Die Laschen 30 sind metallisiert und tauchen beim Zusammenstecken der Kontaktkammer 2 in einen elektrisch leitend beschichteten Trichter 31 im Unterteil 4 ein. Durch die Federwirkung drücken sich die Laschen 30 gegen die Wände der Trichter 31 und sorgen so für einen elektrischen Kontakt.

Zur Weitergabe des Schirmkontakts an die Schnittstelle der Applikation ist eine Federhülse 32 vorgesehen, die, wie aus Fig. 1 ersichtlich ist, auf den Halsabschnitt 9 aufgeschoben und damit koaxial zur Längsmittelachse 10 des Kontaktelements 6 angeordnet ist. Die Federhülse 32 ist in Fig. 5 im Detail gezeigt. Sie weist einen Ringabschnitt 33 auf, an den nach innen sowie nach außen umgebogene Laschen 34, 35 ängeformt sind. Mit den nach innen umgebogenen Laschen 34 klemmt sich die Federhülse 32 am Halsabschnitt der Kontaktkammer 2 fest und stellt den elektrischen Kontakt zur Außenfläche 5 der Kontaktkammer 2 her. Die äußeren Laschen 35 dienen zur Herstellung des Schirmkontaktes zur Schnittstelle der Applikation. Ferner wird durch die äußeren in radialer Richtung federnden Laschen 35 ein Toleranzausgleich in der Schnittstelle gewährleistet. Bevorzugt ist die Federhülse 32 ebenso wie die Hülse 19 als Stanz-Biegeteil, bevorzugt aus vernickeltem Messing, ausgebildet.

Die Kabelschirmung 18 ist also über den Kragenabschnitt 11 an die Außenfläche 5 des Deckelteils 3 sowie des Unterteils 4 angebunden. Der Schirmkontakt wird über die Federhülse 32 an die Schnittstelle der Applikation weitergegeben. Zur sicheren Fixierung der Kabelschirmung 18 auf den Kragenabschnitt 11 dient die federnde Hülse 19.

In Fig. 6 ist ein Unterteil 36 eines in Fig. 7 vollständig dargestellten Umgehäuses 37 für in diesem Ausführungsbeispiel drei elektrische Steckverbinder 1 dargestellt. Mithilfe des Umgehäuses 37 kann in diesem Ausführungsbeispiel ein dreipoliger Stecker hergestellt werden. Durch Anpassung des Umgehäuses 37 kann das Rastmaß des mehrpoligen Steckers an die kontaktierende Schnittstelle angepasst werden.

In das Unterteil 36 werden die elektrischen Steckverbinder 1 eingelegt. Um die Steckverbinder 1 gegen Verdrehen zu sichern, verfügt das Unterteil 36 über dies verhindernde, an den Kontaktkammern 2 seitlich anliegende Führungen 38. Eine Erhebung 39 dient zur Aufnahme eines Pilotkontakts. Die Durchführung des Pilotkontakts hin zur Schnittstelle dient als Kodierung des aus Umgehäuse 37 und den Steckverbindern 1 bestehenden Steckers.

In dem Unterteil 36 sind drei beabstandete Durchstecköffnungen 40 zur Durchführung der Halsabschnitte 9 der Steckverbinder 1 vorgesehen. Der Bereich um die nach außen ragenden Halsabschnitte und somit die Schnittstelle der Applikation ist seitlich von einem Kragenabschnitt 41 geschützt.

Ferner verfügt das Unterteil 36 über drei Anschlussleitungsöffnungen 42, wobei jedem Steckverbinder 1 eine Anschlussleitungsöffnung 42 zugeordnet ist. Die Querschnittsflächen der Anschlussleitungsöffnungen 42 sind rechtwinklig zu den Querschnittsflächen der Durchstecköffnungen 40 angeordnet. Durch die Anschlussleitungsöffnungen 42 können Anschlussleitungen 12 durchgeführt werden. In den Anschlussleitungsöffnungen 42 sind Radialdichtungen 43 angeordnet. Eine solche Radialdichtung 43 ist in Fig. 8 perspektivisch dargestellt. Diese weist in diesem Ausführungsbeispiel vier in axialer Richtung beabstandete Dichtlamellen 44 zur dichtenden Anlage an der äußeren Isolierung 17 der Anschlussleitung 12 auf.

Auf zwei gegenüberliegenden Seitenflächen des Unterteils 36 sind jeweils drei Rastnasen 45, 46, 47 angeordnet. Die beiden Rastnasen 45, 46 dienen zur Verrastung mit dem in Fig. 7 gezeigten Deckel 48. Die Rastnase 47 dient zur Verrastung mit dem in Fig. 7 dargestellten Verschlusshebel 49, der verdrehbar an dem Deckel 48 gehalten ist.

Die Abdichtung des Deckels 48 gegenüber dem Unterteil 36 erfolgt über in einer Nut angeordnete Dichtschnur 50.

### Bezugszeichenliste

- 1: elektrischer Steckverbinder
- 2: Kontaktkammer
- 3: Deckelteil
- 4: Unterteil
- 5: Außenfläche
- 6: Kontaktelement
- 7: Kunststoffhülse
- 8: Einstecköffnung
- 9: Halsabschnitt
- 10: Längsmittelachse
- 11: Kragenabschnitt
- 12: Anschlussleitung
- 13: Erhebung
- 14: innere Isolation
- 15: Ader
- 16: Ader
- 17: Außenisolierung
- 18: Kabelschirmung
- 19: federnde Hülse
- 20: Umfangsring
- 21: Laschen
- 22: Oberseite
- 23: Seitenwand
- 24: Stoßfläche
- 25: Stoßfläche
- 26: L-förmiger Abschnitt
- 27: Überlappungswandabschnitt
- 28: Innenseite
- 29: Rastarm
- 30: federnde Lasche
- 31: Trichter
- 32: Federhülse
- 33: Ringabschnitt
- 34: Laschen
- 35: Laschen
- 36: Unterteil
- 37: Umgehäuse
- 38: Führungen
- 39: Erhebung
- 40: Durchstecköffnung
- 41: Kragenabschnitt
- 42: Anschlussleitungsöffnungen
- 43: Radialdichtungen
- 44: Dichtlamellen
- 45: Rastnasen
- 46: Rastnasen
- 47: Rastnasen
- 48: Deckel
- 49: Verschlusshebel
- 50: Dichtschnur
- E: Anlageebene

## Patentansprüche

1. Elektrischer Steckverbinder (1) mit einem buchsenartigen Kontaktelement (6), das in einer mindestens zwei mit jeweils mindestens einer Stoßfläche (24, 25) aneinander anliegende Kammertteile (3, 4) umfassenden Kontaktkammer (2) aus Kunststoff mit einer Einstecköffnung (8) angeordnet ist,
**dadurch gekennzeichnet,**
**dass** die Außenfläche (5) der Kontaktkammer (2) vollflächig mit einer elektrisch leitendenden Schicht beschichtet ist, und dass die Stoßflächen (24, 25) auf der Außenseite der Kontaktkammer (2) seitlich von einem Überlappungswandabschnitt (27) überlappt sind, und dass die den Stoßflächen (24, 25) zugewandte Seite (28) des Überlappungswandabschnitts (27) ebenfalls mit einer leitenden Schicht beschichtet ist.

2. Elektrischer Steckverbinder nach Anspruch 1,
**dadurch gekennzeichnet,**
**dass** die Stoßflächen (24, 25) mit einer leitenden Schicht beschichtet sind.

3. Elektrischer Steckverbinder nach einem der vorhergehenden Ansprüche,
**dadurch gekennzeichnet,**
**dass** mindestens ein an der Außenfläche (5) mindestens eines der Kammerteile (3, 4) anliegender federnder Arm (29, 30), vorzugsweise Rastarm (29), vorgesehen ist, der an seiner Anlageseite mit einer leitenden Schicht beschichtet ist.

4. Elektrischer Steckverbinder nach einem der vorherigen Ansprüche,
**dadurch gekennzeichnet,**
**dass** die leitende Schicht als Metallisierungsschicht ausgebildet ist.

5. Elektrischer Steckverbinder nach einem der vorherigen Ansprüche,
**dadurch gekennzeichriet,**
dass der Steckverbinder (1) einen Kragenabschnitt (11), vorzugsweise mit kreisförmigem Außenquerschnitt, zur äußeren, insbesondere vollumfänglichen Anlage der Schirmung (18) eines Anschlusskabels (12) aufweist.

6. Elektrischer Steckverbinder nach Anspruch 5,
**dadurch gekennzeichnet,**
**dass** eine radial federnde, insbesondere metallische, Hülse (19) zum Anpressen der Schirmung (18) des Anschlusskabels (12) an den Kragenabschnitt (11) vorgesehen ist.

7. Elektrischer Steckverbinder nach Anspruch 6,
**dadurch gekennzeichnet,**
**dass** die federnde Wirkung der Hülse durch in radialer Richtung federnde und in Umfangsrichtung beabstandete Laschen (21) hervorgerufen ist.

8. Elektrischer Steckverbinder nach Anspruch 7,
**dadurch gekennzeichnet,**
**dass** eine nach radial innen sowie radial außen federnde, elektrisch leitende Federhülse (32), vorzugsweise aus Metall, zur Schirmweitergabe vorgesehen ist.

9. Elektrischer Steckverbinder nach Anspruch 8,
**dadurch gekennzeichnet,**
**dass** die Federhülse (32) konzentrisch zur Längsmittelachse (10) des Kontaktelements (6) im Bereich der Einstecköffnung (8) angeordnet ist.

10. Elektrischer Steckverbinder nach Anspruch 6,
**dadurch gekennzeichnet,**
**dass** zur Erzielung der federnden Wirkung der Federhülse in radialer Richtung federnde, radial innere und äußere, jeweils in Umfangsrichtung beabstandete Laschen (34, 35) vorgesehen sind.

11. Umgehäuse (37), insbesondere aus Kunststoff, mit mindestens einen elektrischen Steckverbinder (1) nach einem der vorhergehenden Ansprüche, mit mindestens einer Durchstecköffnung (40) für den Steckverbinder (1) zur Verbindung des Steckverbinders (1) mit einer Applikationsschnittstelle sowie mit mindestens einer Anschlussleitungsöffnung (42) zur Durchführung einer mit dem Steckverbinder (1) verbundenen elektrischen Anschlussleitung (12).

12. Umgehäuse nach Anspruch 11,
**dadurch gekennzeichnet,**
**dass** das Umgehäuse (37) einen Deckel (48) sowie einen mittels einer umlaufenden Dichtung (50) gegenüber dem Deckel (48) abgedichteten, vorzugsweise verrastbaren, Unterteil (36) umfasst.

13. Umgehäuse nach einem der Ansprüche 11 oder 12,
**dadurch gekennzeichnet,**
**dass** mindestens ein Pilotkontakt vorgesehen ist, über den feststellbar ist, ob der Steckverbinder (1) gesteckt ist.

14. Umgehäuse nach einem der Ansprüche 11 bis 13,
**dadurch gekennzei,chnet,**
dass zur Abdichtung des Umgehäuses (37) gegenüber einer in die Anschlussleitungsöffnung (42) eingeführten Anschlussleitung (12) eine Radialdichtung (43) mit einer Durchführungsöffnung zur Durchführung der Anschlussleitung (12) vorgesehen ist, und dass die Radialdichtung (43) mehrere in axialer Richtung beabstandete Dichtlamellen (44) zur dichtenden Anlage an der Anschlussleitung (12) aufweist.

15. Umgehäuse nach einem der Ansprüche 11 bis 14,
**dadurch gekennzeichnet,**
**dass** ein mit dem Umgehäuse (37) verrastbarer, an dem Umgehäuse angelenkter Verschlusshebel (49) vorgesehen ist.

## Claims

1. Electrical connector (1) with a socket-like contact element (6), which is arranged in a plastic contact chamber (2) with an insert opening (8) the plastic contact chamber (2) comprising at least two chamber parts (3, 4) that are attached to one another in each case with at least one abutting face (24, 25), **characterized in that** the outer surface (5) of the contact chamber (2) is completely coated with an electrically conductive layer and **in that** the abutting faces (24, 25) are overlapped laterally on the outside of the contact chamber (2) by an overlapping wall section (27), and **in that** the side (28) of the overlapping wall section (27) facing the abutting faces (24, 25) is also coated with a conductive layer.

2. Electrical connector according to claim 1, wherein the abutting faces (24, 25) are coated with a conductive layer.

3. Electrical connector according to one of the preceding claims, wherein at least one flexible arm (29, 30), preferably locking arm (29), that is attached to at least one of the chamber parts (3, 4) on the outer surface (5) is provided, and said locking arm (29) is coated on its contact side with a conductive layer.

4. Electrical connector according to one of the preceding claims, wherein the conductive layer is designed as a metallizing layer.

5. Electrical connector according to one of the preceding claims, wherein the connector (1) has a collar section (11), preferably with a circular outer cross-section, for outer - in particular complete - attachment of the shielding (18) of a connecting cable (12).

6. Electrical connector according to claim 5, wherein a radially elastic, in particular metallic, sleeve (19) for pressing the shielding (18) of the connecting cable (12) to the collar section (11) is provided.

7. Electrical connector according to claim 6, wherein the flexing action of the sleeve is caused by straps (21) that are elastic in the radial direction and that are separated in the peripheral direction.

8. Electrical connector according to claim 7, wherein an electrically conductive spring sleeve (32), preferably made of metal, that flexes radially inward as well as radially outward is provided for transfer of shielding.

9. Electrical connector according to claim 8, wherein the spring sleeve (32) is arranged concentrically to the longitudinal center taxis (10) of the contact element (6) in the area of the insert opening (8).

10. Electrical connector according to claim 6, wherein to achieve the flexing action of the spring sleeve, straps (34, 35) that flex in the radial direction and that are separated radially inward and outward, in each case in the peripheral direction, are provided.

11. Housing (37), in particular made of plastic, with at least one electrical connector (1) according to one of the preceding claims, with at least one plug opening (40) for the connector (1) for connection of the connector (1) to an application interface as well as with at least one connecting line opening (42) for running an electric connecting line (12) through that is connected to the connector (1).

12. Housing according to claim 11, wherein the housing (37) comprises a cover (48) as well as a preferably lockable base part (36) that is sealed by means of a circumferential seal (50) relative to the cover (48).

13. Housing according to one of claims 11 or 12, wherein at least one pilot contact is provided, via which it can be determined whether the connector (1) is plugged in.

14. Housing according to one of claims 11 to 13, wherein to seal the housing (37) relative to a connecting line (12) inserted in the connecting line opening (42), a radial seal (43) with a penetrating opening for running the connecting line (12) through is provided, and wherein the radial seal (43) has several sealing membranes (44) that are separated in the axial direction for sealing attachment to the connecting line (12).

15. Housing according to one of claims 11 to 14, wherein a connecting lever (49) that is fastened to the housing and that can lock with the housing (37) is provided.

## Revendications

1. Connecteur électrique (1) comprenant un élément de contact (6) en forme de douille, qui est disposé dans une chambre de contact (2) comprenant au moins deux parties de chambre (3,4) contiguës par au moins une face de jonction (24, 25), à base de matière synthétique et dotée d'une ouverture d'enfichage (8),
**caractérisé en ce que**,
la surface extérieure (5) de la chambre de contact (2) est recouverte sur toute la surface d'une couche électroconductrice, et **en ce que** les face de jonction (24, 25) sont recouvertes sur le côté extérieur de la chambre de contact (2) latéralement par un tronçon de paroi de recouvrement (27) et **en ce que** le côté (28), tourné vers les faces de jonction (24, 25), du tronçon de paroi de recouvrement (27) est enduit également d'une couche isolante.

2. Connecteur électrique selon la revendication 1,
**caractérisé en ce que**
les faces de jonction (24, 25) sont enduites d'une couche conductrice.

3. Connecteur électrique selon l'une quelconque des revendications précédentes,
**caractérisé en ce que**
qu'au moins un bras (29, 30), monté sur ressort et adjacent à la face extérieure (5) d'au moins une des parties de chambre (3, 4), de préférence un bras d'encliquetage (29) est prévu, lequel est enduit d'une couche conductrice sur son côté de contact.

4. Connecteur électrique selon l'une quelconque des revendications précédentes,
**caractérisé en ce que**
la couche conductrice est conçue comme couche de métallisation.

5. Connecteur électrique (1) selon l'une quelconque des revendications précédentes,
**caractérisé en ce que**
le connecteur (1) présente une partie de collerette (11), de préférence avec une section extérieure de forme circulaire, pour l'application extérieure, en particulier sur toute la surface, du blindage (18) d'un câble de raccordement (12).

6. Connecteur électrique selon la revendication 5,
**caractérisé en ce**
**qu'**une douille (19) faisant ressort radialement, en particulier métallique, est prévue pour l'application du blindage (18) du câble de raccordement (12) sur la partie de collerette (11).

7. Connecteur électrique selon la revendication 6,
**caractérisé en ce que**
l'effet élastique de la douille est provoqué par des pattes (21) faisant ressort dans le sens radial et espacées dans le sens périphérique.

8. Connecteur électrique selon la revendication 7,
**caractérisé en ce**
**qu'**une douille à ressort (32) électro-isolante faisant ressort vers l'intérieur radialement et vers l'extérieur radialement, électroconductrice, de préférence à base de métal, est prévue pour la transmission de l'isolation.

9. Connecteur électrique selon la revendication 8,
**caractérisé en ce que**
la douille à ressort (32) est disposée de façon concentrique par rapport à l'axe médian longitudinal (10) de l'élément de contact (6) dans la zone de l'ouverture d'enfichage (8).

10. Connecteur électrique selon la revendication 6,
**caractérisé en ce que**
des pattes (34, 35) faisant ressort pour obtenir l'effet élastique de la douille à ressort dans le sens radial, radialement intérieures et extérieures, espacées respectivement dans le sens périphérique, sont prévues.

11. Boîtier enveloppant (37), en particulier à base de matière synthétique, comprenant au moins un connecteur (1) électrique selon l'une quelconque des revendications précédentes, au moins une ouverture de traversée (40) destinée au connecteur (1) pour la liaison du connecteur (1) avec une interface d'application et au moins une ouverture de ligne de raccordement (42) pour le passage d'une ligne de raccordement (12) électrique reliée au connecteur (1).

12. Boîtier enveloppant selon la revendication 11,
**caractérisé en ce que**
le boîtier enveloppant (37) comporte un couvercle (48) et une partie inférieure (36), de préférence encliquetable, étanchéifiée au moyen d'un joint (50) périphérique par rapport au couvercle (48).

13. Boîtier enveloppant selon l'une quelconque des revendications 11 ou 12,
**caractérisé en ce**
**qu'**il est prévu au moins un contact pilote par lequel on peut déterminer si le connecteur (1) est enfiché.

14. Boîtier enveloppant selon l'une quelconque des revendications 11 à 13,
**caractérisé en ce**
**qu'**un joint radial (43) avec une ouverture de passage pour le passage de la ligne de raccordement (12) est prévu pour l'étanchéité du boîtier enveloppant (37) par rapport à une ligne de raccordement (12) introduite dans l'ouverture de ligne de raccordement (42) et en ce que le joint radial (43) présente plusieurs lamelles d'étanchéité (44) espacées dans le sens radial pour l'application étanche sur la ligne de raccordement (12).

15. Boîtier enveloppant selon l'une quelconque des revendications 11 à 14,
**caractérisé en ce**
**qu'**un levier de fermeture (49) pouvant être encliqueté avec le boîtier enveloppant (37) et articulé sur ce boîtier enveloppant est prévu.
